# EUROPÄISCHE PATENTANMELDUNG

(11) **EP 1 264 959 A1**
(43) Veröffentlichungstag der Anmeldung: **11.12.2002**
(21) Anmeldenummer: 02011724.8
(22) Anmeldetag: 27.05.2002
(51) Int. Cl.: E06C 1/387, E06C 1/397, E06C 7/42

(54) **Stufenleiter**

(30) Priorität: 09.06.2001 DE 10128169
(71) Anmelder: Lorenz Hasenbach GmbH & Co. KG, 65520 Bad Camberg (DE)
(72) Erfinder: Alm, Klaus, 65520 Bad Camberg (DE)
(74) Vertreter: Wolf, Günter, Dipl.-Ing.

(57) **Zusammenfassung**

Die Erfindung betrifft eine Stufenleiter, bestehend aus einem bockartigen Gestell (1), dem mehrere horizontal orientierte Stufen 2 einseitig zugeordnet sind.

Erfindungsgemäß sind die Stufen (2) an ihren beiden Enden jeweils drehbar an Doppelholmen (3) gelagert und bilden mit diesen Parallelogramme (4), die pendelartig schwenkbar am bockartigen Gestell (1) gelagert sind. Der ganze schwenkbare Leiterteil (5) am Gestell (1) ist bei entgegengesetzter Neigung der Doppelholme (3) und horizontal orientierten Stufen (2) in zwei Endstellungen arretierbar ausgebildet.

Je nach Endstellungspostion ist dabei die Stufenleiter, ohne dafür die Leiter mit ihrem Gestell umdrehen zu müssen, sowohl von der einen als auch der anderen Seite her besteigbar.

## Beschreibung

Die Erfindung betrifft eine Stufenleiter, bestehend aus einem bockartigen Gestell, dem mehrere horizontal orientierte Stufen einseitig zugeordnet sind.

Derartige Stufenleitern sind hinlänglich bekannt und insbesondere als sogenannte Podestleitern in Benutzung, so daß es diesbezüglich an sich keines besonderen druckschriftlichen Nachweises bedarf. Verwiesen sei hierzu bspw. auf die DE-A-853 054 und das DE-A-1 810 803 U1.
Solche Stufenleitern, die auch häufig auf Schienen längs von Regalen verfahrbar sind, werden in der Regel als seitlich stehende Zugangshilfen für höher gelegene Regalbereiche benutzt, wobei es je nach den örtlichen Gegebenheiten vorkommen kann, daß bspw. am Ende eines Ganges zwischen zwei Regalen nur noch beschränkte Zugriffsmöglichkeiten zu den dortigen Regalbereichen bestehen, die aber dann gegeben wären, wenn eine solche Leiter in umgekehrte Position aufgestellt würde. Einer Wendung solcher Leitern, um sie in umgekehrte Position zu bringen, stehen aber in der Regel die engen Platzverhältnisse in Gängen zwischen Regalen entgegen. Sofern es sich dabei um bodenschienengeführte Stufenleitern handelt, kommt noch hinzu, daß dafür in der Regel nur eine Schiene vorhanden ist und die Stufenleitern nur auf einer Seite Schienenrollen haben und auf der anderen Seite normale Fahrrollen. In solchen Fällen kann eine Wendung der Leitern per se nicht in Betracht gezogen werden.

Ausgehend von einer Stufenleiter der eingangs genannten Art liegt der Erfindung die Aufgabe zugrunde, diese dahingehend zu verbessern bzw. umzugestalten, daß diese auch von der anderen Seite her bestiegen werden können, ohne daß es dazu erforderlich ist, das Leitergestell zu wenden.

Diese Aufgabe ist mit einer Stufenleiter der eingangs genannten Art nach der Erfindung durch die im Kennzeichen des unabhängigen Patentanspruches 1 angeführten Merkmale gelöst.
Vorteilhafte Weiterbildungen und Ausführungsformen ergeben sich nach den abhängigen Patentansprüchen, deren Merkmale im Einzelnen im Rahmen der speziellen Beschreibung näher erläutert werden.

Mit einer derartigen, erfindungsgemäßen Ausbildung einer Stufenleiter kann also der Benutzer im Bedarfsfall den ganzen schwenkbaren Leiterteil in eine entgegengesetzte Neigungsstellung bringen und eine solche Stufenleiter dann von der anderen Seite her besteigen, ohne daß dazu das Leitergestell gewendet werden muß.

Derartige parallelogrammartig ausgebildete Stufenleitern sind zwar als sogenannte Bautreppen bekannt, dabei handelt es sich aber um Leitern von insofern völlig anderer Art, als es sich dabei um sogenannte Anlegeleitern handelt, bei denen die Parallelogrammausbildung einem anderen Zweck dient, nämlich dem, die Horizontalstellung der Stufen der jeweiligen zu überwindenden Höhe und damit dem veränderten Neigungswinkel der betreffenden Leiter anpassen zu können. Dafür sind die durch die Stufen miteinander gelenkig in Verbindung stehenden beidseitigen Doppelholme solcher Leitern in ihrer Distanz zueinander fest aber einstellbar, bspw. mit einer Gewindespindel, miteinander verbunden.

Die erfindungsgemäße Stufenleiter einschließlich ihrer vorteilhaften Weiterbildungen und Ausführungsformen wird nachfolgend anhand der zeichnerischen Darstellung von Ausführungsbeispielen näher erläutert.

Es zeigt
- Fig.1: perspektivisch die erfindungsgemäße Stufenleiter;
- Fig.2: in Seitenansicht den schwenkbaren Leiterteil;
- Fig.3: schemtisch in Seitenansicht das Schwenkprinzip der Stufenleiter;
- Fig.4: einen Schnitt durch den Anlenkbereich einer Stufe;
- Fig.5: ein besonderes Zusatzteil in Seitenansicht;
- Fig.6: in Vorderansicht das Zusatzteil gemäß Fig.5 und
- Fig.7: eine der Fig.1 entsprechende Darstellung in etwas anderer Ausführungsform.

Die Stufenleiter besteht unter Verweis auf Fig.1 grundsätzlich aus einem bockartigen Gestell 1, dem mehrere horizontal orientierte Stufen 2 einseitig zugeordnet sind.
Für die erfindungsgemäße Stufenleiter ist nun ebenfalls unter Verweis auf Fig.1 wesentlich, daß die Stufen 2 an ihren beiden Enden jeweils drehbar an Doppelholmen 3 gelagert sind und mit diesen Parallelogramme 4 bilden, die in Lagerungen 11 pendelartig schwenkbar am bockartigen Gestell 1 gelagert sind. Der ganze schwenkbare, aus durch die Stufen 2 verbundenen beiden Holmpaaren gebildete Leiterteil 5 (siehe auch Fig.2) ist dabei am Gestell 1, und zwar bei entgegengesetzter Neigung der Doppelholme 3 und horizontal orientierten Stufen 2 in zwei Endstellungen arretierbar ausgebildet.

Für die Querverbindung der beiden das schwenkbare Leiterteil 5 bildenden Parallelogramme 4 sind, wie bspw. in Fig.4 darge stellt, in entsprechender Stufendistanz die beiden Holme 3,3' durch Winkelstücke 16 verbunden, die drehbar an den Holmen gelagert sind und als Auflagen für die Stufen 2 dienen, die die Querverbindung zwischen den beiden Parallelogrammen herstellen.

Das Verschwenkprinzip ist schematisch in Fig.3 verdeutlicht, die auch erkennen läßt, daß die Stufen 2 in allen Schwenkstellungen ihre horizontale Position beibehalten, wobei hier natürlich nur die beiden Endstellungen (Neigungswinkel bspw. 75°) von Interesse sind, in denen der schwenkbare Leiterteil 5 verrastbar ist. Die Zuordnung zum Gestell 1 muß dabei so vorgesehen sein, daß die unteren Enden der beiden Parallelogramme 4 bzw. des von diesen und den Stufen gebildeten schwenkbaren Leiterteiles in seiner beim Verschwenken zu passierenden Vertikalstellung (0°-Position) nicht mit dem Grundrahmen kollidieren.

Für die Verrastung bzw. Fixierung des schwenkbaren Leiterteiles 5 in den beiden Endstellungen sind, wie aus Fig.1 unten rechts ersichtlich, zwei auslösbare Verrastungszapfen 8 fluchtend zu einer am unteren Endbereich des schwenkbaren Leiternteiles 5 sitzende Verrastungsaufnahme 9 angeordnet, die ein entsprechend postioniertes Loch für den Verrastungszapfen 8 aufweist. Die Rückstellung des jeweiligen Zapfens 8, von denen nur einer in Fig.1 dargestellt ist, und damit die Freigabe des schwenkbaren Leiterteiles 5 zum Verschwenken in die jeweils andere Endstellung erfolgt mittels am Grundrahmen 6 sitzender Fußhebel 8'

Das bockartige Gestell 1 ist aus auf dem Grundrahmen 6 sitzenden Seitenwangenstützen 7 gebildet, die in ihrer Neigung den beiden Endstellungsneigungen des schwenkbaren Leiterteiles 5 entsprechen. Abgesehen von der dadurch erreichten gefälligen Seitenansicht ist damit auch die alternative Möglichkeit zur vorerwähnten Ausführungform der Verrastung geschaffen, den schwenkbare Leiterteil 5 in geeigneter Weise auch seitlich an den Seitenwangenstützen 7 in den beiden Endstellungen verrastbar auszugestalten. Es ist aber auch möglich, für die beiden Endstellungen winkeleisenförmige Querbinder 6' des das Gestell 1 mit bildenden Grundrahmens zu nutzen, wie dies aus der noch zu erläuternden Fig.7 ersichtlich ist und in schematischer Darstellung auch aus Fig.3. Hierbei schlagen die unteren Enden der Holme einfach an den Querbindern 6' an, und die Verrastung erfolgt mittels der Verrastungszapfen 8 bspw. an einer mittig unter der untersten Stufe 2 angeordneten Zapfenaufnahme.

Da das Ganze als Stufenleiter für die Zugänglichmachung höher gelegener Regaletagen bestimmt ist und dabei auch für die Standsicherheit des jeweiligen Benutzers gesorgt werden muß, besteht eine vorteilhafte Weiterbildung darin (siehe Fig.1 und 5,6), daß an beiden den schwenkbaren Leiterteil 5 bildenden Parallelogrammen 4 über deren Pendellagerung 11 an sich entsprechenden Holmen 3' beider Parallelogramme 4 ein die Holme 3' verlängernder Zugriffsbügel 12 angeordnet ist, der beim Besteigen der Stufenleiter, egal bei welche Endstellungsposition dies erfolgt, als an der Verschwenkung teilnehmender Handlauf dient. Der Zugriffsbügel 12 ist bei dieser Ausführungsform mit seinen Schenkelenden 13 zwischen die Doppelholme 3 der beiden Parallelogramme 4 eingreifend angeordnet. Der Profilquerschnitt der Bügelschenkel ist dabei vorteilhaft so bemessen, daß damit auch die beiden Endstellungen der Parallelogramme 4 definiert sind. Außerdem ist vorteilhaft am Zugriffsbügel 12 eine Kniestützstange 14 und gegf. auch eine Fußstange 14' angeordnet, wobei die Kniestützstange zum einen dem Benutzer zusätzliche Standsicherheit bietet und die Fußstange 14' zum anderen verhindert, daß der Benutzer über die obere Stufe 2 hinaustritt. Ferner ist am oberen Ende des Zugriffsbügels 12 eine umschwenkbare und in beiden Endstellungen des schwenkbaren Leiterteiles 5 horizontal blockier- bzw. anschlagbare Ablageplatte 15 angeordnet, wie dies insbesondere aus Fig.5 ersichtlich ist. Dafür ist die Schwenkachse der Ablageplatte 15 einfach mit zwei Anschlagflügeln 15' versehen, die sich in der jeweiligen Endstellung von der einen oder anderen Seite an einer Querstrebe 15" abstützen.

Abgesehen von der beschrieben Zuordnung eines solchen Zugriffsbügels 12 besteht natürlich auch die Möglichkeit, die einen oder anderen Holme 3 oder alle vier Holme des schwenkbaren Leiterteiles 5 einfach entsprechend länger zu bemessen und am freien Ende mit einer Querstrebe zu verbinden. Eine Endstellungsblockade, wie vorbeschrieben, wäre damit jedoch nicht gegeben, die jedoch auch auf andere Weise erreicht werden kann.
Eine Verlängerung aller vier Holme 3 hätte im übrigen den Vorteil, daß die vorerläuterte Ablageplatte 15, wie die Stufen 2 aber breiter bemessen, zwischen den oberen Enden der Holme angeordnet werden könnte, d.h., nach erfolgter Verschwenkung der Stufenleiter muß die Ablageplatte 15 nicht separat umgeklappt werden.

Eine weitere Ausführungsform, die einen separaten Zugriffsbügel 12 entbehrlich macht und an das oben dargelegt anknüpft, ist in Fig.7 dargestellt, bei der zwei sich quer gegenüberstehende Holme über der letzten Stufe etwas abgekröpft sind und sich dann in gleicher Richtung weiter nach oben erstrecken, und zwar gewissermaß in Fortsetzung des Spaltes S zwischen den zueinander parallelen Holmen jedes Parallelogrammes. Durch eine derartige Abkröpfung ergibt sich für den Benutzer, egal welche Endstellung dieser benutzt, immer die gleiche Distanz bzw. Position für den Zugriff seiner Hände.

Die in den Ausführungsbeispielen dargestellte Anzahl der Stufen 2 ist unverbindlich und richtet sich letztlich nach der Höhe des damit zu bedienenden Regals. Sofern aber über der Pendellagerung 11 weitere Stufen zwischen den beiden Parallelogrammen 4 vorgesehen sind, so gilt dafür, daß die Anzahl der Stufen 2 über der Lagerhöhe H am entsprechend vergrößerten Gestell 1 kleiner ist als die Stufenanzahl unter der Lagerhöhe bzw. der Pendellagerung 11. Möglich wäre in diesem Zusammenhang auch, den Grundrahmen 6 mit einer entsprechenden Belastung auszustatten.

Zweckmäßig ist ferner der Grundrahmen 6 des Gestelles 1 vorteilhaft auf Fahrrollen 10 gelagert, wie dies in Fig.1 am Beispiel einer Einschienenführung mit dargestellt ist. Blockiermöglichkeiten solcher Fahrrollen sind hinlänglich bekannt und bedürfen deshalb keiner besonderen Erläuterung.

## Patentansprüche

1. Stufenleiter, bestehend aus einem bockartigen Gestell(1), dem mehrere horizontal orientierte Stufen (2) einseitig zugeordnet sind,
**dadurch gekennzeichnet,**
**daß** die Stufen (2) an ihren beiden Enden jeweils drehbar an Doppelholmen (3) gelagert sind und mit diesen Parallelogramme (4) bilden, die pendelartig schwenkbar am bockartigen Gestell (1) gelagert sind, wobei der ganze schwenkbare Leiterteil (5) am Gestell (1) bei entgegengesetzter Neigung der Doppelholme(3) und horizontal orientierten Stufen (2) in zwei Endstellungen arretierbar ausgebildet ist.

2. Stufenleiter nach Anspruch 1,
**dadurch gekennzeichnet,**
**daß** die Anzahl der Stufen (2) über der Lagerhöhe (H) am Gestell (1) kleiner ist als die Stufenanzahl unter der Lagerhöhe.

3. Stufenleiter nach Anspruch 1 oder 2,
**dadurch gekennzeichnet,**
**daß** das bockartige Gestell (1) aus auf einem Grundrahmen (6) sitzenden Seitenwangenstützen (7) gebildet ist, die in ihrer Neigung den beiden Endstellungsneigungen der beiden Parallelogramme (4) entsprechen.

4. Stufenleiter nach einem der Ansprüche 1 bis 3,
**dadurch gekennzeichnet,**
**daß** am Grundrahmen (6) des Gestelles (1) für die Blockierung der beiden Endstellungen des schwenkbaren Leiternteiles (5) auslösbare Verrastungszapfen (8) fluchtend zu einer am unteren Endbereich des schwenkbaren Leiternteiles (5) sitzende Verrastungsaufnahme (9) angeordnet sind.

5. Stufenleiter nach Anspruch 4,
**dadurch gekennzeichnet,**
**daß** am Grundrahmen (6) dessen Querbinder (6') in Form von Winkelprofilen ausgebildet sind, die Endstellungsanschläge für den schwenkbaren Leiterteil (5) bilden.

6. Stufenleiter nach einem der Ansprüche 1 bis 5,
**dadurch gekennzeichnet,**
**daß** der Grundrahmen (6) des Gestelles (1) auf Fahrrollen (10) gelagert ist.

7. Stufenleiter nach einem der Ansprüche 1 bis 6,
**dadurch gekennzeichnet,**
**daß** am schwenkbaren Leiterteil (5) über dessen Pendellagerung (11) ein die Holme (3') verlängernder Zugriffsbügel (12) angeordnet ist.

8. Stufenleiter nach Anspruch 7,
**dadurch gekennzeichnet,**
**daß** am Zugriffsbügel (12) eine Kniestützstange (14) angeordnet ist.

9. Stufenleiter nach Anspruch 7 oder 8,
**dadurch gekennzeichnet,**
**daß** am Zugriffsbügel (12) eine Fußstange (14') angeordnet ist.

10. Stufenleiter nach einem der Ansprüche 7 bis 9,
**dadurch gekennzeichnet,**
**daß** der Zugriffsbügel (12) mit seinen Schenkelenden (13) zwischen die Doppelholme (3) der beiden Parallelogramme (4) eingreifend angeordnet ist.

11. Stufenleiter nach einem der Ansprüche 7 bis 9,
**dadurch gekennzeichnet,**
**daß** sich quer am schwenkbaren Leiterteil (5) gegenüberstehende Holme (3) über der letzten Stufe (2) zum anderen Holmpaar hin abgekröpft und über der Abkröpfung (17) in Richtung der Holme (3) unter Ausbildung des Zugriffsbügels (12) verlängert sind.

12. Stufenleiter nach einem der Ansprüche 7 bis 11,
**dadurch gekennzeichnet,**
**daß** am oberen Ende des Zugriffsbügels (12) eine in beiden Endstellungen des schwenkbaren Leiternteiles (5) horizontal blockierbare Ablageplatte (15) angeordnet ist.

13. Stufenleiter nach einem der Ansprüche 7 bis 9,
**dadurch gekennzeichnet,**
**daß** alle vier Holme (3) der beiden Parallelogramme (4) verlängert ausgebildet sind und an deren oberen Enden eine Ablageplatte (15) wie die Stufen (2) angelenkt ist.
